# EUROPÄISCHE PATENTSCHRIFT

(11) **EP 2 473 800 B1**
(45) Veröffentlichungstag und Bekanntmachung des Hinweises auf die Patenterteilung: **10.10.2018**
(21) Anmeldenummer: 10751874.8
(22) Anmeldetag: 23.08.2010
(51) Int. Cl.: F25D 21/14, F25D 25/02

(54) **KÜHLGUTBEHÄLTER FÜR EIN KÄLTEGERÄT**
REFRIGERATED-GOODS CONTAINER FOR A REFRIGERATION APPLIANCE
CONTENEUR DE PRODUITS RÉFRIGÉRÉS POUR UN APPAREIL FRIGORIFIQUE

(30) Priorität: 02.09.2009 DE 102009029133
(43) Veröffentlichungstag der Anmeldung: 11.07.2012
(73) Patentinhaber: BSH Hausgeräte GmbH, 81739 München (DE)
(72) Erfinder: POIDINGER, Albert, 89567 Sontheim (DE); BISCHOFBERGER, Thomas, 88353 Kißlegg (DE); BORMANN, Marietta, 89522 Heidenheim (DE); CIZIK, Herbert, 73113 Offenbach (DE); EICHLER, Martin, 89522 Heidenheim (DE); IHLE, Hans, 89537 Giengen (DE)
(86) Internationale Anmeldenummer: PCT/EP2010/062222
(87) Internationale Veröffentlichungsnummer: WO 2011/026748

(56) Entgegenhaltungen:
- DE-A1-102005 045 325
- JP-U- 52 149 458
- JP-U- 54 074 363
- JP-U- 64 041 084

## Beschreibung

Die vorliegende Erfindung betrifft einen Kühlgutbehälter, insbesondere einen Auszugkasten, für ein Kältegerät, insbesondere für ein Haushaltskältegerät.

Kühlgutbehälter von Kältegeräten, wie insbesondere Auszugkästen, haben oft beträchtliche Kantenlängen, und ihre Grundfläche kann der Grundfläche des Lagerraums des Kältegeräts oder der Hälfte davon entsprechen. Bei voller Beladung solch eines Kühlgutbehälters können somit erhebliche Kräfte auf die Grundfläche und die Seitenwände des Kühlgutbehälters einwirken. Um einem Kühlgutbehälter die für eine volle Beladung erforderliche Steifigkeit zu verleihen, sind daher unter Umständen beträchtliche Wandstärken und damit ein hoher Materialaufwand und Kosten verbunden. Ein hohes Gewicht macht einen solchen Kühlgutbehälter auch für den Benutzer unhandlich.

Die DE 10 2005 045325 A1 beschreibt einen Kühlgutbehälter für ein Kältegerät, mit einer von Wänden umgebenen Bodenplatte, in der sich nebeneinander erstreckende Wellenkämme und Wellentäler in zwei zueinander orthogonalen Richtungen geformt sind, so dass lokale Erhebungen und Senken gebildet sind, um ein Wegrollen vom Kühlgut zu verhindern. Es ist ferne eine Enlegeplatte zum Einlegen in den Kühlgutbehälter mit einem entsprechenden Höhenprofil vorgesehen. An den lokalen Senken sind hier jeweils Bohrungen in der Einlegeplatte gebildet, durch die Feuchtigkeit, die in eine der Senken fließt, in einen Zwischenraum zwischen der Einlegeplatte und der Bodenplatte gelangen kann.

Aus der JP 64 041084 U ist ein Kühlgutbehälter bekannt, an dessen zur Mitte abfallenden Boden sich zur Mitte des Bodens vom Boden erhebende im Wesentlichen parallel zueinander verlaufende Stege angeordnet sind. Die Stege weisen im Bereich um die Mitte des Bodens Unterbrechungen auf.

In der JP 54 074363 U wird ein Kühlgutbehälter beschrieben, der einen mit sich längs erstreckenden Rillen versehenen Boden Aufweist. Die Rillen weisen eine senkenartige Unterbrechung auf.

Die JP 52 149458 U beschreibt einen Kühlgutbehälter, der einen Boden mit lang gestreckten Mulden aufweist. Die Mulden sind auf ein Flüssigkeitsablaufloch im Boden zu abschüssig ausgeführt.
Aufgabe der Erfindung ist, einen verbesserten, kostengünstigen Kühlgutbehälter für ein Kältegerät zu schaffen.
Unter Kältegerät wird hier insbesondere ein Haushaltskältegerät verstanden, das heißt ein Kältegerät, das zur Haushaltsführung eingesetzt wird, wie beispielsweise ein Kühlschrank, oder eine Kühlgefrierkombination. Unter Kühlgutbehälter wird hier insbesondere ein Auszugskasten des Kältegeräts verstanden, wie beispielsweise eine Feuchteschale oder ein Obst- oder Gemüsebehälter. Solch ein Kühlgutbehälter kann geschlossen ausgebildet sein, so dass im Inneren des Kühlgutbehälters ein feuchteres Mikroklima aufrecht erhalten werden kann, als insbesondere in dem Lagerraum des Kältegeräts, in dem der Kühlgutbehälter angeordnet ist.
Die Aufgabe wird gelöst, indem bei einem Kühlgutbehälter, insbesondere einem Auszugkasten, für ein Kältegerät, insbesondere für ein Haushaltskältegerät, mit einer von Wänden umgebenen Bodenplatte, in der sich nebeneinander erstreckende Wellenkämme und Wellentäler geformt sind, die Bodenplatte in einem entlang einem Wellental verlaufenden Querschnitt von einem Scheitelpunkt aus in zwei Richtungen abschüssig ist. Das Wellental bildet somit eine Ablaufrinne für Feuchtigkeit. Der abschüssige Verlauf des Wellentals bewirkt, dass vom Kühlgut eventuell abgesondertes Wasser in dem Wellental nicht stehen bleibt, sondern seitwärts abfließt und dadurch von auf den Wellenkämmen aufliegenden Kühlgut fern gehalten wird. Staunässe an dem Kühlgut wird somit vermieden und die Haltbarkeit des Kühlguts dadurch erhöht. Darüber hinaus bewirkt im Falle des in zwei Richtungen abschüssigen Wellentals dessen längsgekrümmte oder längsgeknickte Form auch eine Torsionsversteifung, die den herkömmlichen Kühlgutbehältern mit gewelltem Boden fehlt.

Indem der Boden des Behälters im Bereich der Wellentäler bombiert ausgeführt wird, das heißt die Bodenplatte des Behälters weist entlang der Wellentäler eine sphärische Krümmung mit konvexer Oberseite auf, wird die Steifigkeit des Kühlgutbehälters verbessert. Die Versteifungswirkung nimmt mit der Stärke der Bombierung zu.

Ein Kühlgutbehälter von hoher Steifigkeit kann auch erhalten werden, indem bei einem Kühlgutbehälter mit einer von Wänden umgebenen Bodenplatte, in der sich nebeneinander erstreckende Wellenkämme und Wellentäler geformt sind, insbesondere bei einem Kühlgutbehälter vom im vorhergehenden Absatz definierten Typ, die Höhendifferenz zwischen Wellenkämmen und Wellentälern in derjenigen von zwei quer zu den Wellenkämmen und Wellentälern orientierten Schnittebenen größer ist, die weiter von einer Mittelebene des Kühlgutbehälters entfernt ist. Die Versteifungswirkung der Wellenkämme und Wellentäler nimmt dadurch mit wachsender Entfernung von der Mitte der Bodenplatte zu, das heißt die Bodenplatte ist dort am wirksamsten versteift, wo die Versteifung am meisten benötigt wird.

Im einen wie im anderen Fall ist bevorzugt, dass die Wellenkämme horizontal verlaufen und damit eine ebene Auflagefläche für das Kühlgut bilden. Auf diese Weise wird ein Verrutschen des auf den Wellenkämmen aufliegenden Kühlguts und ein Kontakt mit der in den Wellentälern ablaufenden Flüssigkeit vermieden.

Simulationsrechnungen haben gezeigt, dass eine besonders wirksame Versteifung bei einem Verhältnis zwischen dem Abstand benachbarter Wellentäler oder Wellenkämme zur Höhendifferenz zwischen Wellenkamm und Wellental von ca. 3:1 erreicht wird.

Des weiteren wurde festgestellt, dass eine besonders wirksame Versteifung erreichbar ist, wenn die Bodenplatte anstelle etwa eines kreisbogenförmigen Querschnitts wenigstens lokal einen parabelförmigen Querschnitt aufweist. Ein solcher parabelförmiger Querschnitt kann in einer entlang einem Wellental verlaufenden Schnittebene gebildet sein; er kann sich aber auch in einer quer zu den Wellentälern und Wellenkämmen verlaufenden Schnittebene jeweils beiderseits eines Wellenkamms oder eines Wellentals erstrecken. Insbesondere weisen die Wellentäler einen parabelförmigen Querschnitt auf.

Um eventuell ablaufende Flüssigkeiten aufzufangen, weist die Bodenplatte vorzugsweise einen Graben auf, der sich wenigstens zwischen Längsenden der Wellenkämme und diesen benachbarten Wänden des Kühlgutbehälters erstreckt.

Besonders bevorzugt ist, dass die Wellenkämme und Wellentäler in einem zentralen Bereich der Bodenplatte geformt sind und der zentrale Bereich von dem Graben rings umgeben ist.

Der Graben sollte nicht höher liegen als die Längsenden der Wellentäler, um einen freien Abfluss von Flüssigkeit aus den Wellentälern in den Graben zu gewährleisten.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: eine perspektivische Ansicht eines halbierten Kühlgutbehälters gemäß der vorliegenden Erfindung;
- Fig. 2: einen Querschnitt des Kühlgutbehälters; und
- Fig. 3: einen Längsschnitt durch den Kühlgutbehälter.

Ein erfindungsgemäßer Kühlgutbehälter 1 in Form eines Auszugkastens ist in Fig. 1 in Längsrichtung halbiert dargestellt, um einen Querschnitt durch eine Bodenplatte 2 des Kühlgutbehälters 1 zeigen zu können. Die Schnittebene ist gleichzeitig eine Symmetrieebene des Kühlgutbehälters 1. Eine Vorderwand 3 des Kühlgutbehälters 1, die, wenn der Kühlgutbehälter 1 in einem Kältegerät eingebaut ist, dessen Tür zugewandt ist, ist in der Fig. 1 vom Betrachter abgewandt. Eine Rückwand 4 des Kühlgutbehälters hat einen gestuften Verlauf, mit einem nach vorn verschobenen zentralen Abschnitt 5, um die Steifigkeit zu erhöhen. An einer vom Betrachter abgewandten Seite einer Seitenwand 6 können Konturen zur Befestigung des Kühlgutbehälters 1 an einem Teleskopauszug oder dergleichen vorgesehen sein.
Ein zentraler Bereich 7 der Bodenplatte 2 ist ausgefüllt von Wellenkämmen 8 und Wellentälern 9, die sich jeweils parallel zu Vorderwand 3 und Rückwand 4 erstrecken. Es ist allerdings auch möglich, die Bodenplatte 2 derart auszubilden, dass sich die Wellenkämme 8 und Wellentäler 9 parallel zu den Seitenwänden 6 erstrecken. Die Wellenkämme 8 verlaufen horizontal und bilden dadurch eine ebene Auflagefläche für einzulagerndes Kühlgut, wie beispielsweise Obst und Gemüse. Die Wellentäler 9 sind von der mittig durch den Kühlgutbehälter 1 verlaufenden Schnittlinie aus zu den beiden Seitenwänden 6 hin abschüssig ausgebildet, so dass Feuchtigkeit, die eventuell vom Kühlgut abgesondert wird und in die Wellentäler 9 sickert, entlang der Wellentäler 9 zu den Seitenwänden 6 hin ablaufen kann.
Rings um den zentralen Bereich 7 der Bodenplatte 2 verläuft ein Graben 10, in dem sich die Feuchtigkeit sammeln kann, die entlang der Wellentäler 9 abläuft. Aufgrund der Lage des Grabens 10 am Fuß der vertikalen Wände 3, 4, 6 kann nur sehr kleinteiliges Kühlgut in Kontakt mit Flüssigkeit in dem Graben 10 kommen.
Fig. 2 zeigt einen Querschnitt durch den halbierten Kühlgutbehälter 1, von der als strichpunktierte Linie dargestellten Längsmittelebene des Kühlgutbehälters 1 bis zu einer der Seitenwände 6. Die Schnittebene der Fig. 2 verläuft am Boden eines Wellentals 9, und die von der Schnittebene zu beiden Seitenwänden 6 abschüssige Wölbung des Bodenverlaufs sowie die horizontale Ausrichtung der Wellenkämme 8 ist deutlich zu erkennen. Das Wellental 9 beschreibt im Schnitt der Fig. 2 von einer der Seitenwände 6 zu der gegenüberliegenden Seitenwand 6 hin einen bombierten Verlauf, wobei das Maximum bei der Längsmittelebene liegt. Es sind aber auch andere Ausgestaltungen der Wellentäler 9 möglich, wie beispielsweise die Lage des Maximums im Bereich einer der Seitenwände 6 oder eine von der Längsmittelebene zu den Seitenwänden 6 hin linear abschüssige Form.

Der Höhenunterschied zwischen Wellenkämmen 8 und Wellentälern 9 variiert deutlich je nach Lage einer Schnittebene, in der er gemessen wird. Der niedrigste Wert h0 des Höhenunterschieds ist an der Längsmittelebene des Kühlgutbehälters 1 zu beobachten, die gleichzeitig die Schnittebene der Fig. 1 ist. Mit zunehmender Entfernung von dieser Längsmittelebene nimmt die Höhendifferenz kontinuierlich zu und erreicht ihr Maximum h1 an einer Ebene 13, benachbart zu steil zum Graben 10 abfallenden Stirnflächen 14, die die Enden der Wellenkämme 8 bilden.
Für eine ideale Versteifungswirkung sollte der Abstand D zwischen zwei benachbarten Wellenkämmen 8 oder Wellentälern 9 vorzugsweise dreimal so groß sein wie die Höhendifferenz. Da hier die Wellenkämme 8 und Wellentäler 9 parallel sind und die Höhendifferenz entlang der Wellentäler zwischen h0 und h1 veränderlich, variiert auch das Verhältnis zwischen dem Abstand D und der Höhendifferenz in Breitenrichtung des Kühlgutbehälters 1 um den Wert 3.
Wie in der frontalen Ansicht der Fig. 3 gezeigt, setzt sich der zentrale Bereich 7 im Längsschnitt aus einer Vielzahl von jeweils alternierend gekrümmten, jeweils den Wellenkämmen 8 beziehungsweise Wellentälern 9 entsprechenden Parabelbögen zusammen, deren Steigung immer an Schnittpunkten 11 am höchsten ist, an denen ein Parabelbogen eines Wellenkamms 8 mit einem Parabelbogen eines Wellentals 9 aneinander stößt. Der Winkel, den die Oberseite der Bodenplatte 2 an diesen Schnittpunkten 11 mit der Vertikalen bildet, variiert von α₀ = ca. 45° an der Längsmittelebene bis α₁ = ca. 30° an den Enden der Wellenkämme 8. Die Krümmungsradien der Wellentäler 9 kann von den Krümmungsradien der Wellenkämme 8 verschieden gewählt sein. Insbesondere sind die Krümmungsradien der Wellenkämme 8 größer als die Krümmungsradien der Wellentäler 9 gewählt, so dass Druckstellen am Kühlgut vermieden werden.

## Patentansprüche

1. Kühlgutbehälter (1), insbesondere Auszugkasten, für ein Kältegerät, mit einer von Wänden (3, 4, 6) umgebenen Bodenplatte (2), in der sich nebeneinander erstreckende Wellenkämme (8) und Wellentäler (9) geformt sind, **dadurch gekennzeichnet, dass** die Bodenplatte (2) in einem entlang einem Wellental (9) verlaufenden Querschnitt von einem Scheitelpunkt aus in zwei Richtungen abschüssig ist, so dass das Wellental (9) eine Ablaufrinne für Feuchtigkeit bildet, die ausgebildet ist, die Feuchtigkeit seitwärts aus dem Wellental (9) abzuführen.

2. Kühlgutbehälter nach Anspruch 1, **dadurch gekennzeichnet, dass** die Höhendifferenz (h₀, h₁) zwischen Wellenkämmen (8) und Wellentälern (9) in derjenigen von zwei quer zu den Wellenkämmen (8) und den Wellentälern (9) orientierten Schnittebenen (13) größer ist, die weiter von einer Längsmittelebene (12) des Kühlgutbehälters entfernt ist.

3. Kühlgutbehälter nach einem der vorhergehenden Ansprüche, **dadurch gekennzeichnet, dass** die Wellenkämme (8) derart horizontal verlaufen, dass durch sie eine ebene Auflagefläche gebildet ist.

4. Kühlgutbehälter nach einem der vorhergehenden Ansprüche, **dadurch gekennzeichnet, dass** in wenigstens einer quer zu den Wellenkämmen (8) und Wellentälern (9) orientierten Schnittebene das Verhältnis zwischen dem Abstand zweier benachbarter Wellentäler (9) oder Wellenkämme (8) und der Höhendifferenz zwischen Wellenkamm (8) und Wellental (9) 3:1 beträgt.

5. Kühlgutbehälter nach einem der vorhergehenden Ansprüche, **dadurch gekennzeichnet, dass** die Bodenplatte (2) wenigstens lokal einen parabelförmigen Querschnitt ausweist.

6. Kühlgutbehälter nach Anspruch 5, **dadurch gekennzeichnet, dass** der parabelförmige Querschnitt in einer entlang einem Wellental (9) verlaufenden Schnittebene gebildet ist.

7. Kühlgutbehälter nach Anspruch 5, **dadurch gekennzeichnet, dass** der parabelförmige Querschnitt sich in einer quer zu den Wellentälern (9) und Wellenkämmen (8) verlaufenden Schnittebene beiderseits eines Wellenkamms (8) oder eines Wellentals (9) erstreckt.

8. Kühlgutbehälter nach einem der vorhergehenden Ansprüche, **dadurch gekennzeichnet, dass** die Bodenplatte (2) einen Graben (10) aufweist, der sich wenigstens zwischen Stirnflächen (14) der Wellenkämme (8) und diesen benachbarten Wänden (6) des Kühlgutbehälters (1) erstreckt.

9. Kühlgutbehälter nach Anspruch 8, **dadurch gekennzeichnet, dass** die Wellenkämme (8) und Wellentäler (9) in einem zentralen Bereich (7) der Bodenplatte (2) geformt sind, und dass der zentrale Bereich (7) von dem Graben (10) rings umgeben ist.

10. Kühlgutbehälter nach Anspruch 8 oder 9, **dadurch gekennzeichnet, dass** der Graben (10) nicht höher liegt als die Längsenden der Wellentäler (9).

## Claims

1. Container for refrigerated products (1), in particular a drawer, for a refrigeration appliance, having a base plate (2) surrounded by walls (3, 4, 6), in which base plate wave crests (8) and wave troughs (9) extending adjacent to one another are formed, **characterised in that** the base plate (2) slopes from an apex point in two directions in a cross section extending along a wave trough (9), so that the wave trough (9) forms a drainage channel for moisture, which is embodied to discharge the moisture laterally out of the wave trough (9).

2. Container for refrigerated products according to claim 1, **characterised in that** the difference in height (h₀, h₁) between the wave crests (8) and wave troughs (9) is greater **in that** of the two cutting planes (13) oriented transversely to the wave crests (8) and the wave troughs (9), which is further removed from a longitudinal centre plane (12) of the container for refrigerated products.

3. Container for refrigerated products according to one of the preceding claims, **characterised in that** the wave crests (8) extend horizontally such that a planar bearing surface is formed thereby.

4. Container for refrigerated products according to one of the preceding claims, **characterised in that** in at least one cutting plane oriented transversely to the wave crests (8) and wave troughs (9), the ratio is 3:1 between the spacing of two adjacent wave troughs (9) or wave crests (8) and the difference in height between the wave crest (8) and wave trough (9).

5. Container for refrigerated products according to one of the preceding claims, **characterised in that** the base plate (2) at least locally has a parabolic cross section.

6. Container for refrigerated products according to claim 5, **characterised in that** the parabolic cross section is formed in a cutting plane extending along a wave trough (9).

7. Container for refrigerated products according to claim 5, **characterised in that** the parabolic cross section extends in a cutting plane extending transversely to the wave troughs (9) and wave crests (8) on both sides of a wave crest (8) or a wave trough (9).

8. Container for refrigerated products according to one of the preceding claims, **characterised in that** the base plate (2) has a groove (10) which extends at least between front faces (14) of the wave crests (8) and walls (6) of the container for refrigerated products (1) adjacent thereto.

9. Container for refrigerated products according to claim 8, **characterised in that** the wave crests (8) and wave troughs (9) are formed in a central region (7) of the base plate (2) and **in that** the central region (7) is surrounded all around by the groove (10).

10. Container for refrigerated products according to claim 8 or 9, **characterised in that** the groove (10) is not located higher than the longitudinal ends of the wave troughs (9).

## Revendications

1. Récipient pour produits réfrigérés (1), notamment bac extractible, pour un appareil de réfrigération, comprenant une plaque de fond (2) entourée par des parois (3, 4, 6), dans laquelle des crêtes (8) et des creux (9) sont formés en s'étendant les uns à côté des autres, **caractérisé en ce que** la plaque de fond (2), dans une section transversale s'étendant le long d'un creux (9), est en pente dans deux directions à partir d'un point culminant, de sorte que le creux (9) forme une rainure d'écoulement pour l'humidité, laquelle est réalisée pour évacuer l'humidité latéralement hors du creux (9).

2. Récipient pour produits réfrigérés selon la revendication 1, **caractérisé en ce que** la différence en hauteur (h₀, h₁) entre les crêtes (8) et les creux (9), dans celui de deux plans de coupe (13) orientés transversalement aux crêtes (8) et aux creux (9), est plus grande, lequel est plus éloigné d'un plan médian longitudinal (12) du récipient pour produits réfrigérés.

3. Récipient pour produits réfrigérés selon l'une quelconque des revendications précédentes, **caractérisé en ce que** les crêtes (8) s'étendent horizontalement de manière à ce qu'une surface d'appui plane soit formée par elles.

4. Récipient pour produits réfrigérés selon l'une quelconque des revendications précédentes, **caractérisé en ce que** dans au moins un plan de coupe orienté vers les crêtes (8) et les creux (9), le rapport entre l'écart entre deux creux voisins (9) ou deux crêtes voisines (8) et la différence en hauteur entre la crête (8) et le creux (9) est de 3 : 1.

5. Récipient pour produits réfrigérés selon l'une quelconque des revendications précédentes, **caractérisé en ce que** la plaque de fond (2) présente au moins localement une section en forme de parabole.

6. Récipient pour produits réfrigérés selon la revendication 5, **caractérisé en ce que** la section en forme de parabole est formée dans un plan de coupe s'étendant le long d'un creux (9).

7. Récipient pour produits réfrigérés selon la revendication 5, **caractérisé en ce que** la section en forme de parabole s'étend dans un plan de coupe, s'étendant transversalement aux creux (9) et aux crêtes (8), des deux côtés d'une crête (8) ou d'un creux (9).

8. Récipient pour produits réfrigérés selon l'une quelconque des revendications précédentes, **caractérisé en ce que** la plaque de fond (2) présente un fossé (10) qui s'étend au moins entre des surfaces frontales (14) des crêtes (8) et des parois (6) du récipient pour produits réfrigérés (1), voisines à celles-ci.

9. Récipient pour produits réfrigérés selon la revendication 8, **caractérisé en ce que** les crêtes (8) et les creux (9) sont formés dans une partie centrale (7) de la plaque de fond (2), et **en ce que** la partie centrale (7) est entourée tout autour par le fossé (10).

10. Récipient pour produits réfrigérés selon la revendication 8 ou 9, **caractérisé en ce que** le fossé (10) n'est pas situé plus haut que les extrémités longitudinales des creux (9).
